# FASCICULE DE BREVET EUROPEEN

(11) **EP 0 165 153 B1**
(45) Date de publication et mention de la délivrance du brevet: **14.06.1989**
(21) Numéro de dépôt: 85401014.7
(22) Date de dépôt: 22.05.1985
(51) Int. Cl.: H01R 9/05, H01R 17/12

(54) **Connecteur adaptable à l'une des extrémités d'un câble coaxial**
Steckverbinder anpassbar an eines der Enden eines Koaxialkabels
Connector adaptable at one end of a coaxial cable

(30) Priorité: 01.06.1984 FR 8408665
(43) Date de publication de la demande: 18.12.1985
(73) Titulaire: SOCIETE D'APPAREILLAGES ELECTRONIQUES, F-37400 AMBOISE (FR)
(72) Inventeur: Vallet, Xavier, F-37400 Amboise (FR)
(74) Mandataire: Lemoine, Robert

(56) Documents cités:
- CH-A- 479 169
- FR-A- 2 331 893
- US-A- 3 710 005
- US-A- 3 781 762
- US-A- 4 135 776

## Description

La présente invention concerne un connecteur adaptable à l'une des extrémités d'un câble coaxial comportant un conducteur extérieur recouvert d'une gaine isolante et séparé d'un conducteur axial par un diélectrique, ce connecteur étant du type comprenant une virole conductrice cylindrique comportant un tronçon intermédiaire s'étendant entre un épaulement antérieur tourné vers l'extérieur et un tronçon postérieur destiné à être inséré dans l'extrémité du câble contre l'une des faces du conducteur extérieur, un écrou de verrouillage présentant un rebord apte à être retenu par l'épaulement antérieur, et une férule cylindrique destinée à être sertie sur la gaine pour retenir la virole, après l'insertion du tronçon postérieur dans l'extrémité du câble.

Les connecteurs de ce type, qui sont par exemple décrits dans US-A 4135776 et FR- A-2331 893 nécessitent une préparation minutieuse des câbles coaxiaux sur lesquells ils doivent être montés. Avant de procéder au montage de ces connecteurs, il convient en effet d'enlever la gaine, le conducteur extérieur et le diélectrique sur une longueur très précise pour conserver une bonne continuité d'impédance. Or cette préparation demande beaucoup de temps et exige une grande habilité de la part du personnel.

La présente invention se propose de remédier à ces inconvénients et, pour ce faire, elle a pour objet un connecteur du type susmentionné qui se caractérise en ce que le tronçon intermédiaire porte un rebord extérieur à son extrémité postérieure adjacente au tronçon postérieur de la virole, et a une longueur telle que lorsque l'écrou de verrouillage est en butée contre le rebord extérieur, son extrémité antérieure s'avance au maximum jusque dans ou sensiblement dans le plan de l'extrémité antérieure de la virole.

Grâce à cette disposition, il n'est plus nécessaire de préparer avec précision le câble coaxial pour pouvoir monter le connecteur. Après avoir enlevé la gaine et le conducteur extérieur sur une longueur suffisante pour que le diélectrique puisse faire saillie en avant de la virole après l'insertion du tronçon postérieur de celle-ci dans le câble, il suffit en effet de reculer l'écrou de verrouillage contre le rebord extérieur du tronçon intermédiaire pour pouvoir couper le diélectrique au ras de l'extrémité antérieur de la virole et lui donner ainsi avec précision la longueur qui permet de conserver une bonne continuité d'impédance.

Selon un mode de réalisation particulier de l'invention, la férule comporte à son extrémité antérieure un rebord intérieur en contact avec la surface extérieure du tronçon intermédiaire de la virole.

La férule ne peut ainsi se séparer de la virole, ce qui permet à l'opérateur de toujours l'avoir à disposition quand il installe le connecteur.

Deux modes d'éxecution de la présente invention seront décrits ci-après à titre d'exemple nullement limitatif en référence au dessin annexé dans lequel:
- la figure 1 est une vue en élévation partiellement en coupe d'un connecteur conforme à l'invention,
- les figures 2 à 7 sont des vues en élévation illustrant les étapes à réaliser pour monter le connecteur conforme à l'invention à l'une des extrémités d'un câble coaxial; et
- la figure 8 est une vue semblable à la figure 1 montrant un autre connecteur conforme à l'invention.

Le connecteur que l'on peut voir sur la figure 1 est conçu pour être monté à l'une des extrémités d'un câble coaxial 1 pour installations d'antennes individuelles et collectives et réseaux câblés, câble qui est constitué de façon tout à fait classique d'un conducteur extérieur 2 se présentant sous la forme d'une tresse ou d'un feuillard, d'une gaine isolante 3 en matière plastique recouvrant le conducteur extérieur 2, d'un conducteur axial 4 ayant la forme d'un fil, et d'un diélectrique 5 séparant le conducteur extérieur 2 du conducteur axial 4.

Ce connecteur comprend une virole conductrice cylindrique 6 comportant un épaulement extérieur 7 à son extrémité antérieure et un tronçon postérieur 8 conformé pour faciliter son insertion contre la face interne du conducteur extérieur 2 du câble coaxial 1. Il comprend également un écrou de verrouillage 9 ayant un rebord 10 tourné vers l'intérieur à son extrémité postérieure, ce rebord étant destiné à coopérer avec l'épaulement extérieur 7 de la virole de manière à retenir l'écrou sur celle-ci, et une férule cylindrique 11 destinée à être sertie sur la gaine 3 du câble coaxial.

Conformément à l'invention, la virole 6 comporte entre son épaulement extérieur 7 et son tronçon postérieur 8 un tronçon intermédiaire 12 ayant un rebord extérieur 13 à son extrémité postérieure et s'étendant sur une longueur telle que lorsque l'écrou de verrouillage 9 est en butée contre le rebord extérieur 13, son extrémité antérieure s'avance au maximum jusque dans ou sensiblement dans le plan de l'extrémité antérieure de la virole 6.

Pour monter le connecteur qui vient d'être décrit, on procède de la manière suivante:
- On enlève comme représenté sur la figure 2 la gaine isolante 3 du câble coaxial sur une longueur supérieure à celle de la partie de la virole qui est en avant du tronçon postérieur 8,
- On sépare du diélectrique 5 le conducteur extérieur 2 ainsi mis à nu, soit en le coupant sensiblement au niveau de la gaine isolante 3, comme représenté sur la figure 3, soit en le rabattant sur la gaine 3,
- On enfile la férule 11 sur le câble coaxial, et l'on insère le tronçon postérieur 8 de la virole dans la partie du câble demeurant recouverte par la gaine 3, le long de la face interne du conducteur extérieur 2, comme représenté sur la figure 4,
- On sertit la férule 11 sur la partie de la gaine située au-dessus du tronçon postérieur 8 de la virole, comme représenté sur la figure 5, de manière à fixer solidement la virole sur le câble coaxial,
- On recule l'écrou de verrouillage 9 de façon à l'amener en butée contre le rebord extérieur 13 du tronçon intermédiaire 12 de la virole, comme représenté sur la figure 6,
- On coupe le diélectrique 5 au ras de l'extrémité antérieure de la virole, puis l'on coupe le conducteur axial 4 à longueur, comme représenté sur la figure 7.

On notera ici que le sertissage de la férule 11 pourrait être réalisé seulement après l'arasement du diélectrique.

Il ressort à l'évidence de ce qui précède que le connecteur conforme à l'invention n'exige pas que l'extrémité du câble coaxial destinée à le recevoir soit préparée avec précision et qu'il peut par conséquent être installé beaucoup plus facilement et plus rapidement que les connecteurs actuels.

Le connecteur visible sur la figure 8 diffère de celui qui vient d'être décrit uniquement par le fait que sa férule 11 comporte un rebord intérieur 14 à son extrémité antérieure, ce rebord s'appuyant contre la surface extérieure du tronçon intermédiaire 12 de sa virole 6. Les risques de perte de la férule sont ainsi totalement éliminés, ce qui permet un gain de temps appréciable au moment du montage.

## Revendications

1. Connecteur adaptable à l'une des extrémités d'un câble coaxial (1) comportant un conducteur extérieur (2) recouvert d'une gaine isolante (3) et séparé d'un conducteur axial (4) par un diélectrique (5) ce connecteur étant du type comprenant une virole conductrice cylindrique (6) comportant un tronçon intermédiaire (12) s'étendant entre un épaulement antérieur (7) tourné vers l'extérieur et un tronçon postérieur (8) destiné à être inséré dans l'extrémité du câble (1) contre l'une des faces du conducteur extérieur (2), un écrou de verrouillage (9) présentant un rebord (10) apte à être retenu par l'épaulement antérieur (7), et une férule cylindrique (11) destinée à être sertie sur la gaine (3) pour retenir la virole (6), après l'insertion du tronçon postérieur (8) dans l'extrémité du câble (1), caractérisé en ce que le tronçon intermédiaire (12) porte un rebord extérieur (13) à son extrémité postérieure adjacente au tronçon postérieur (8) de la virole (6), et a une longueur telle que lorsque l'écrou de verrouillage (9) est en butée contre le rebord extérieur (13), son extrémité antérieure s'avance au maximum jusque dans ou sensiblement dans le plan de l'extrémité antérieure de la virole (6).

2. Connecteur selon la revendication 1, caractérisé en ce que la férule (11) comporte à son extrémité antérieure un rebord intérieur (14) en contact avec la surface extérieure du tronçon intermédiaire (12) de la virole (6).

3. Procédé pour le montage d'un connecteur selon la revendication 1 ou 2 sur l'une des extrémités d'un câble coaxial (1), consistant à enlever la gaine isolante (3) sur une longueur prédéterminée à partir de l'extrémité du câble (1), à séparer le conducteur extérieur (2) ainsi mis à nu du diélectrique sous-jacent (5), à insérer le tronçon postérieur (8) de la virole (6) dans la partie du câble (1) demeurant recouverte par la gaine (3) de manière à ce qu'il s'étende le long de l'une des faces du conducteur extérieur (2), à reculer l'écrou de verrouillage (9), à enlever le diélectrique (5) situé en avant de l'extrémité antérieure de la virole (6), et à couper le conducteur axial (4) à longueur, caractérisé en ce qu'il consiste à enlever le diélectrique (5) au ras de l'extrémité antérieure de la virole (6) après avoir reculé l'écrou de verrouillage (9) contre le rebord extérieur (13) du tronçon intermédiare (12) de ladite virole (6).

4. Procédé selon la revendication 3, caractérisé en ce qu'on sertit le férule (11) après l'insertion du tronçon postérieur (8) de la virole (6).

5. Procédé selon la revendication 3, caractérisé en qu'on sertit la férule (11) après l'enlèvement du diélectrique (5).

6. Procédé selon l'une quelconque des revendications 3 à 5, caractérisé en ce qu'on insère le tronçon postérieur (8) de la virole (6) entre le diélectrique (5) et le conducteur extérieur (2).

## Patentansprüche

1. Steckverbinder anpassbar an ein Ende eines Koaxialkabels (1), welches mit einem durch eine isolierende Ummantelung (3) bedeckten Aussenleiter (2) versehen ist, der von einem axialen Leiter (4) durch einen dielektrischen Stoff (5) getrennt ist, wobei dieser Steckverbinder ein zylindrisches Anschlussstück (6) enthält, bestehend aus einem Mittelteil (12), welches sich zwischen einem vorderen nach aussen drehenden Bund (7) und einem hinteren Teilstück (8) befindet, das dazu bestimmt ist, in das Ende des Kabels (1) gegen die Flächen des Aussenleiters (2) geschoben zu werden; ferner besteht der Steckverbinder aus einer mit einem Aussenbund (10) ausgerüsteten Überwurfmutter (9), die vom vorderen Bund (7) festgehalten werden kann, und aus einem zylindrischen Klemmring (11), dazu gedacht, auf die Ummantelung (3) gequetscht zu werden, um das Anschlussstück (6) nach Einführung des hinteren Teilstückes (8) festzuhalten, dadurch gekennzeichnet, dass das Zwischenstück (12) an seinem hinteren am hinteren Teilstück (8) anschliessenden Ende einen Aussenbund (13) trägt und eine solche Länge hat, dass wenn die Uberwurfmutter (9) gegen den Aussenbund (13) am Anschlag ist, ihr vorderes Ende sich maximal bis zur Höhe des vorderen Endes des Anschlussstückes (6) streckt.

2. Steckverbinder entsprechend Anspruch 1, dadurch gekennzeichnet, dass der Klemmring (11) an seinem vorderen Ende einen Innenbund (14) trägt, der in Kontakt mit der Aussenfläche des Zwischenstückes (12) am Anschlussstück (6) steht.

3. Verfahren für die Montage eines Steckverbinders entsprechend Anspruch 1 oder 2 an einem der Enden eines Koaxialkabels (1), darin bestehend, die isolierende Ummantelung vom Ende des Kabels (1) auf einer vorgegebenen Länge zu entfernen, den dadurch freigelegten Aussenleiter (2) vom darunterliegenden dielektrischen Stoff (5) zu trennen, das hintere Teilstück (8) des Anschlussstückes (6) in den Teil des Kabels (1) so einzuführen, dass er von der Ummantelung (3) bedeckt bleibt, damit es sich entlang einer Fläche des Aussenleiters (2) erstreckt, die Überwurfmutter (9) zurückzuschieben, den vor dem vorderen Ende des Anschlussstückes (6) befindlichen dielektrischen Stoff (5) und den axialen Leiter (4) auf die entsprechende Länge zu schneiden, dadurch gekennzeichnet, dass das Verfahren darin besteht, den dielektrischen Stoff (5) bündig mit dem Ende des Anschlussstückes (6) zu entfernen, nachdem die Überwurfmutter (9) gegen den Aussenbund (13) des Zwischenstükkes (12) des besagten Anschlussstückes (6) zurückgeschoben wurde.

4. Verfahren entsprechend Anspruch 3, dadurch gekennzeichnet, dass der Klemmring (11) nach dem Einführen des hinteren Teilstückes (8) des Anschlussstückes (6) gequetscht wird.

5. Verfahren entsprechend Anspruch 3, dadurch gekennzeichnet, dass der Klemmring (11) nach dem Entfernen des dielektrischen Stoffes (5) gequetscht wird.

6. Verfahren entsprechend irgendeinem der Ansprüche 3 bis 5, dadurch gekennzeichnet, dass das hintere Teilstück (8) des Anschlussstückes (6) zwischen den dielektrischen Stoff (5) und den Aussenleiter (2) eingeschoben wird.

## Claims

1. A connector adaptable to one end of a coaxial cable (1) including an outer conductor (2) covered with an insulating sheath (3) and separated from an axial conductor (4) by a dielectric (5), said connector being of the type comprising a cylindrical conductive sleeve (6) with an intermediate portion (12) extending between a front shoulder (7) facing outwards and a rear portion (8) to be inserted in the end of the cable (1) onto one face of the outer conductor (2); a lock nut (9) having a flange (10) retainable by the front shoulder (7); and a cylindrical collar (11) to be crimped over the sheath (3) for holding the sleeve (6), after the rear portion (8) is inserted in the end of the cable (1); characterized in that the intermediate portion (12) bears an outer flange (13) at its rear end adjacent to the rear portion (8) of the sleeve (6) and is of such a length that, when the lock nut (9) is abutting against the outer flange (13), its front end projects at most into or substantially into the plane of the front end of the sleeve (6).

2. The connector according to claim 1, characterized in that the collar (11) is formed at its front end with an inner flange (14) contacting the outer surface of the intermediate portion (12) of the sleeve (6).

3. A process for mounting a connector according to claim 1 or 2 to one end of a coaxial cable (1), comprising the steps of removing the insulating sheath (3) over a predetermined length from the end of the cable (1); separating the thus exposed outer conductor (2) from the underlaying dielectric (5); inserting the rear portion (8) of the sleeve (6) in that part of the cable (1) which remains covered with the sheath (3), so that it extends along one face of the outer conductor (2); moving back the lock nut (9); removing the dielectric (5) located ahead of the front end of the sleeve (6); and cutting the axial conductor (4) to length, characterized in that it comprises the steps of removing the dielectric (5) flush with the front end of the sleeve (6) after moving the lock nut (9) backwards against the outer flange (13) of the intermediate portion (12) of said sleeve (6).

4. The process according to claim 3, characterized in that the collar (11) is crimped after the rear portion (8) of the sleeve (6) is inserted.

5. The process according to claim 3, characterized in that the collar (11) is crimped after the dielectric (5) is removed.

6. The process according to any one of claims 4 to 5, characterized in that the rear portion (8) of the sleeve (6) is inserted between the dielectric (5) and the outer conductor (2).
